# EUROPÄISCHE PATENTSCHRIFT

(11) **EP 1 264 957 B1**
(45) Veröffentlichungstag und Bekanntmachung des Hinweises auf die Patenterteilung: **30.06.2004**
(21) Anmeldenummer: 02012286.7
(22) Anmeldetag: 05.06.2002
(51) Int. Cl.: E06B 9/307

(54) **Wendevorrichtung für eine raffbare Lamellenjalousie**
Tilting mechanism for a lamellar blind
Dispositif de retournement pour un store vénitien

(30) Priorität: 09.06.2001 DE 20109644 U
(43) Veröffentlichungstag der Anmeldung: 11.12.2002
(73) Patentinhaber: Hüppelux Sonnenschutzsysteme GmbH & Co. KG, 26133 Oldenburg (DE)
(72) Erfinder: Schönbohm, Wilfried, 26340 Zetel (DE)
(74) Vertreter: Eisenführ, Speiser & Partner

(56) Entgegenhaltungen:
- EP-A- 1 085 163
- DE-A- 2 642 655
- US-A- 4 522 244

## Beschreibung

Die Erfindung betrifft eine Wendevorrichtung für eine raffbare Lamellenjalousie mit einer von einer Wickel- und Wendewelle drehfest durchsetzten Wickeltrommel, einer Ringnut am Umfang der Wickeltrommel, in der ein Zugband aufund abwickelbar ist, einer Keilnut am Umfang der Wickeltrommel, die ein im Querschnitt entsprechend keilförmiges Ringsegment, an dem ein Wendeorgan zum Tragen und Wenden der Lamellen hängt, reibschlüssig führt, einen ersten festen Anschlag in der Keilnut gegen den das Ringsegment beim Absenken des Jalousiebehanges anläuft und den Reibschluss des Ringsegments in der Schließstellung der Lamellen beseitigt, einen zweiten festen Anschlag in der Keilnut, gegen den das Ringsegment beim Aufziehen des Jalousiebehanges anläuft und den Reibschluss des Ringsegments in der Offenstellung der Lamellen beseitigt, eine erste in die Keilnut absenkbare Klinke, die das Ringsegment beim Absenken des Jalousiebehanges in einer Zwischenstellung zwischen Offen- und Schließstellung der Lamellen abfängt.

Aus der DE 3 018 955 ist eine Wendevorrichtung bekannt, bei der eine Keilnut am Umfang der Wickeltrommel vorgesehen ist, in der ein entsprechend keilförmiges Ringsegment reibschlüssig geführt wird. An dem Ringsegment ist das Wendeorgan befestigt, welches beispielsweise als Leiterkordel mit zwei vertikalen Tragkordeln und diese verbindenden Stegkordel ausgebildet ist und auf den Stegkordeln die Lamellen trägt. In die Keilnut ragen zwei feste Anschläge hinein, gegen die das Ringsegment anlaufen kann, mit der Folge, dass dann der Reibschluss zwischen Ringsegment und der Wickeltrommel beseitigt wird, das Ringsegment der weiteren Drehbewegung der Wickeltrommel also nicht mehr folgt. Die festen Anschläge sind dabei so positioniert, dass sie bei einer Abwärtsbewegung des Behangs das Ringsegment in einer Position festhalten, welche der Schließstellung der Lamellen entspricht, dass sie dagegen bei einer Aufwärtsbewegung des Behangs das Ringsegment festhalten, wenn der Behang seine Offenstellung einnimmt. Wenn also eine Abwärtsbewegung des Behangs durchgeführt wird, so gehen die Lamellen zuerst in ihre Schließstellung über, anschließend lässt sich der geschlossene Behang abwärts fahren. Bei einer Aufwärtsbewegung gehen die Lamellen zuerst in ihre Offenstellung über, anschließend läßt sich der vollständig offene Behang aufziehen.

Aus der DE 3 718 513 ist eine Wendevorrichtung der eingangs genannten Art bekannt, welche einer Weiterbildung der Wendevorrichtung gemäß der DE 3 018-955 darstellt und eine erste Klinke besitzt, welche das Ringsegment bei einer Abwärtsbewegung des Behangs in einer Zwischenstellung zwischen der Offenund der Schließstellung abfängt, so dass der Behang stets in der Zwischenstellung abwärts bewegt wird. Wenn dann - in jeder beliebigen Behangposition die Wickelwelle über einen vorgegebenen, vergleichsweise Leinendrehwinkel - in einer der Aufwärtsbewegung des Behangs entsprechenden Richtung zurückgedreht wird, so wird dabei die Klinke aus der Keilnut gehoben, so dass bei einer anschließenden Abwärtsbewegung des Behangs das Ringsegment gegen den festen Anschlag läuft, der die vollständige Schließstellung der Lamellen festlegt, und erst von diesem Anschlag abgefangen wird. Bei einer Aufwärtsbewegung des Behangs läuft dagegen das Ringsegment zuerst gegen den anderen festen Anschlag, der die Offenstellung der Lamellen festlegt, der Behang wird dann in der Offenstellung aufgezogen. Diese bekannte Wendevorrichtung besitzt den Vorteil, dass der Behang in einer Zwischenstellung in jede beliebige Position gefahren werden kann, dass anschließend durch eine Kurzbewegungsumkehr die Klinke aus der Keilnut herausgenommen wird, so dass dann bei einer erneuten weiteren Abwärtsbewegung der Behang in die vollständige Schließstellung übergeht. Ein Problem dieser bekannten Konstruktion besteht jedoch darin, dass das Herausnehmen der Klinke aus der Keilnut nur gelingt, wenn die hierfür notwendige Bewegungsumkehr einem genau festgelegten Drehwinkel (Intervall) entspricht. Bei Überschreiten dieses vorgegebenen Drehwinkels wird die Klinke in der Keilnut, die Umsteuerung in die Schließstellung des Behangs versagt.

Aus der DE 2 642 655 ist eine Wendevorrichtung bekannt, bei welcher der Behang in einer Zwischenstellung der Lamellen abwärts bewegt wird. Vorgesehen ist ein Steuerorgan, welches in einer durch die Wickeltrommel axial hindurchlaufenden Axilnut angeordnet ist und solange in der Axialnut eine Ruhestellung einnimmt, solange das Zugband über die Axialnut gewickelt ist. Das Steuerorgan geht in der unteren Behangposition, wenn nämlich das Zugband soweit abgewickelt ist, dass es die Axialnut freigibt, in eine Aktivstellung über, in der das Steuerorgan dann das Wendeorgan in eine der vollständigen Schließstellung der Lamellen entsprechende Position bewegt. Bei dieser bekannten Wendevorrichtung ist es jedoch nachteilig, dass die Aufwärtsbewegung des Behangs nur in der Zwischenstellung der Lamellen stattfinden kann.

Aufbau der Erfindung ist es, eine Wendevorrichtung in der eingangs genannten Art derart weiterzubilden, dass der Behang in einer halb offenen Zwischenstellung der Lamellen bis zur unteren Endposition des Behangs abwärts bewegt werden kann, anschließend in einfacher Weise durch kurzseitiges Anheben des Behangs und erneutes Absenken vollständig geschlossen werden kann und anschließend in der Offenstellung der Lamellen wieder nach oben bewegt werden kann. Dabei soll ein insgesamt einfacher und zuverlässig funktionierender Aufbau der Wendevorrichtung realisiert werden.

Diese Aufgabe wird bei der Wendevorrichtung in der eingangs genannten Art erfindungsgemäß gelöst durch eine zweite in die Keilnut absenkbare Klinke, die das Ringsegment beim Aufziehen des Jalousiebehanges in einer Zwischenstellung zwischen Offen- und Schließstellung der Lamellen abfängt, zwei auf der Welle drehbar gelagerte Steuerscheiben, die je nach ihrer Stellung die Klinken absenken oder anheben, ein Steuerorgan, welches in einer durch die Ringnut der Wickeltrommel hindurchlaufenden Axialnut angeordnet ist und in der Axialnut eine Ruhestellung einnimmt, solange das Zugband über die Axialnut gewickelt ist, und die in einer unteren Behangposition radial aus der Axialnut in eine Aktivstellung übergeht, wenn das Band die Axialnut freilegt und wobei das Steuerorgan in der Aktivstellung bei einer weiteren Drehung der Welle die erste und/oder die zweite Steuerscheibe über vorgegebene Stellwinkel mitnimmt und die beiden Klinken zur Steuerung des Ringsegments betätigt.

Die Vorteile der Erfindung liegen insbesondere darin, dass zwei in die Keilnut absenkbare bzw. aus der Keilnut herausnehmbare Klinken vorgesehen sind, und dass ein Steuerorgan in eine Axialnut im Boden der Wickeltrommel angeordnet ist und aus der Axialnut heraustritt, wenn das Zugband - in der unteren Behangposition - soweit abgewickelt ist, dass es die Axialnut freigibt. Das Steuerorgan tritt dann aus der Axialnut heraus und tritt in radiale Ausnehmungen zweier Steuerscheiben ein, die drehbar auf der Welle gelagert sind, so dass das Steuerorgan über die beiden Steuerscheiben die beiden Klinken zur Steuerung des Ringsegments betätigen kann. Durch diese konstruktive Ausgestaltung der erfindungsgemäßen Wendevorrichtung ist es möglich, das Wendeorgan der Vorrichtung, und damit die Lamellenneigung in Abhängigkeit von der Abwärtsbewegung oder Aufwärtsbewegung des Behangs in der gewünschten Weise zu betätigen, so dass folgender Bewegungsablauf verwirklicht wird: Der Behang lässt sich in einer Zwischenstellung der Lamellen, die zwischen der Offenstellung und der Schließstellung liegt, nach unten bewegen, bis der Behang die untere Endstellung erreicht hat, in der das Zugband -an dem die unterste Endlamelle befestigt ist - soweit abgewickelt ist, dass es das Steuerorgan freigibt bis zum Erreichen der unteren Endlage ist die erste Klinke in die Keilnut gesenkt, das Ringsegment wird daher von dieser Klinke, die in Abwärtsdrehrichtung vor dem zweiten Endanschlag liegt, abgefangen und kann der weiteren Abwärtsdrehung der Wickelwelle nicht folgen. Wird nach Erreichen der untersten Behangposition der Behang geringfügig angehoben und anschließend abgesenkt, so werden die beiden Klinken von dem Steuerorgan nacheinander so betätigt, dass dabei die Lamellen in ihre vollständig geschlossene Schließstellung übergehen. Die zweite Klinke fällt nun während der kurzen Bewegungsumkehr in die Keilnut ein, um bei dem kurzen Anheben des Behangs die Lamellen in der Zwischenstellung zu halten. Besonders vorteilhaft ist dabei, dass das Ende des Umsteuerweges, also des benötigten Rückwärts-Drehwinkels für den Benutzer dadurch sichtbar gemacht werden kann, dass bei Erreichen des Drehrichtungs-Umkehrpunktes die zweite Klinke ausgehoben wird, wodurch die Lamellen ihre Zwischenstellung verlassen und sich weiter öffnen wollen. Dies signalisiert den Benutzer, dass der Drehwinkel-Umkehrpunkt erreicht ist und durch erneutes Absenken des Behangs dann die Schließstellung der Lamellen erreicht werden kann.

Die Vorteile der Erfindung liegen also darin, dass nach Erreichen der unteren Endlage des Behangs zwei Klinken über das aus der Axialnut austretende Steuerorgan in zeitlicher Abfolge so ausgesteuert werden können, dass eine einfache und zuverlässige Umsteuerung des Behangs in den Lamellen-Schließzustand - durch zweimalige Drehrichtungsumkehr - möglich ist, wobei insbesondere dem Benutzer der Umkehrpunkt für die Drehrichtungsumkehr optisch deutlich angezeigt wird, weil bei dem zweiten Umkehrpunkt (also der erneuten Abwärtsbewegung) die Lamellen ihre Zwischenstellung verlassen und die Tendenz erkennen lassen, in die Offenstellung überzugehen.

Gemäß einer bevorzugten Ausführungsform der Erfindung tritt das Steuerorgan bei freiliegender Axialnut, wenn also der Behang seine untere Endlage erreicht hat und auch die letzte Lage des Zugbandes von der Axialnut abgewickelt ist, radial in Umfangsausnehmungen der ersten und der zweiten Steuerscheibe ein und nimmt -nach einem vorgegebenen ersten Freilaufwinkel in Abwärtsdrehrichtung - die erste Steuerscheibe, einen vorgegebenen ersten Stellwinkel mit, bis die zweite Klinke - von einer entsprechenden Steuerkerbe am Außenumfang der Steuerscheibe gesteuert, in die Keilnut einfällt und das Ringsegment gegen eine Aufwärtsdrehung der Welle (die eine Aufwärtsbewegung des Behangs entspricht) abfängt. Bei einer weiteren Abwärtsdrehung der Wickelwelle nimmt das Steuerorgan die erste und die zweite Kurvenscheibe mit, bei einer dann anschließenden Aufwärtsbewegung über einen vorgegebenen zweiten Freilaufwinkel wird anschließend die erste Steuerscheibe von dem Steuerorgan einen vorgegebenen Stellwinkel zurückgesetzt und dabei die erste und die zweite Klinke aus der Keilnut ausgehoben, das Ringsegment wird dann von der zweiten Klinke nicht mehr festgehalten, die Lamellen besitzen die Tendenz in ihre Offenstellung überzugehen und signalisieren den Benutzer dadurch, dass die erneute Drehrichtungsumkehr - nun erneut in die Abwärtsrichtung - durchgeführt werden soll. Bei einer erneuten Abwärtsbewegung bleibt die erste Klinke ausgeklinkt. Das Ringsegment kann unter der ersten Klinke hindurch gegen den zweiten festen Anschlag laufen, wodurch das Wendeorgan die Lamellen in ihre Schließstellung wendet. Bei dieser Abwärtsdrehung nimmt das Steuerorgan die beiden Steuerscheiben soweit mit, bis die beiden Klinken wieder in die Keilnut einfallen.

Besonders bevorzugt besitzt die erste Klinke gegen den zweiten festen Anschlag hin eine schräge Anlaufflanke, gegen welche das Ringsegment vom zweiten festen Anschlag war als der unteren geschlossenen Endlage her kommend, bei einer Aufwärtsbewegung anläuft und die erste Klinke aus der Keilnut nach außen drückt, so dass das Ringsegment unter der ersten Klinke hindurchlaufen kann. Bei einer weiteren Aufwärtsbewegung wird die erste Steuerscheibe von dem Steuerorgan wieder soweit zurückgesetzt, bis die zweite Klinke aus der Keilnut aushebt, der Behang kann in der Offenstellung der Lamellen vollständig wieder nach oben bewegt werden. Bei dieser Aufwärtsbewegung wickelt dann das Zugband sich über die Axialnut und drückt dabei das Steuerorgan in seine Ruhestellung in die Axialnut zurück.

Das Steuerorgan ist bevorzugt als Stift aus Federmaterial ausgebildet, der unter Federvorspannung von dem Zugband in der Axialen gehalten ist, sobald das Zugband die Axialnut freigibt, und unter seiner Federvorspannung aus der Axialnut heraustritt. Das Steuerorgan tritt, sobald es aus der Axialnut austreten kann, in Steuerausnehmungen der Steuerscheiben ein, die sich in Umfangsrichtung am Innenumfang der Steuerscheiben erstrecken, mit dem die Steuerscheiben auf einer entsprechenden drehfesten Lagerhülse der Wickelwelle drehbar gelagert sind. Die Steuerscheiben besitzen an ihrem Außenumfang entsprechende Steuemocken oder Steuerkerben, die mit entsprechenden Ansätzen der Klinken in Eingriff gelangen und die Klinken betätigen.

Vorteilhafte Weiterbildungen der Erfindung sind durch die Merkmale der Unteransprüche gekennzeichnet.

Im folgenden wird ein Ausführungsbeispiel der Erfindung anhand der Zeichnungen näher erläutert. Es zeigen:
- Fig. 1: einen Längsschnitt durch eine Wendevorrichtung; und
- Fig. 2a, b, c bis 16a, b, c: eine schematische Abfolge der Positionen des Steuerorgans, der Steuerscheiben, der Klinken und des Ringsegments während einer Abwärtsbewegung, einer zweifachen Drehrichtungsumkehr in der unteren Endlage des Behangs und einer anschließenden Aufwärtsbewegung des Behangs.

Fig. 1 zeigt einen Längsschnitt durch eine Wendevorrichtung 2. Auf eine Wickelwelle 12 ist drehfest eine Wickeltrommel 14 befestigt, die eine Ringnut 16 an ihrem Umfang besitzt. Am Boden der Ringnut 16 ist ein Zugband 18 beispielsweise mittels eines Stiftes 21 befestigt, welches in der Ringnut 16 aufwickelbar bzw. abwickelbar ist und an seinem unteren Ende an der Endlamelle eines aus Lamellen 29 aufgebauten Behangs 28 festgemacht ist, vgl. auch die Fig. 2a bis 16a. Neben der Ringnut 16 ist am Umfang der Wickeltrommel 14 eine Keilnut 22 vorgesehen, die ein im Querschnitt entsprechend keilförmiges Ringsegment 30 reibschlüssig aufnimmt. An dem Ringsegment 30 ist ein Wendeorgan 26 befestigt, welche eine Leiterkordel/Stegkordeln 26a enthält, die an einer inneren und einer äußeren Tragkordel 26 befestigt sind und die Lamellen 29 tragen. Alternativ lassen sich statt Stegkordeln 26a auch andere Trag- und Wendeorgane an dem Ringsegment 30 zum Tragen und Wenden der Lamellen anbringen.

Die Wickeltrommel 14 geht axial in eine Hülse 20 über, die ebenfalls drehfest auf der Welle 12 sitzt und entweder einstückig mit der Wickeltrommel 14 verbunden ist oder als separates Teil ausgebildet ist. Auf der Hülse 20 sind drehbar eine erste Steuerscheibe 40 und eine zweite Steuerscheibe 50 gelagert.

Parallel zur Wickelwelle 12 ist auf dem Boden der Ringnut 16 eine Axialnut 17 vorgesehen, die sich axial unter der Keilnut 22 und unter den Steuerscheiben 40 und 50 hindurch erstreckt und ein Steuerorgan 80 aufnimmt, welches nur schematisch dargestellt ist, aus einem Stift aus Federmaterial besteht und mit einem Ende drehfest an der Wickeltrommel 14 befestigt ist, wohingegen das andere Ende mit geringer radialer Ankröpfung im Wesentlichen parallel zur Wickelwelle 12 verläuft.

Die Steuerscheiben 40 und 50 besitzen der Hülse 20 benachbart über vorgegebene Umfangswinkel Umfangsausnehmungen 42, 52 sowie in vorgegebener relativer Winkellage zu den radialen Steuerflanken 43, 53 der Umfangsausnehmungen 42, 52 an ihrem Außenumfang entsprechende Steuemocken oder Steuerkerben 44 bzw. 54. Die Steuemocken oder -kerben 44, 54 wirken mit entsprechenden Steueransätzen 61, 62 bzw.72 einer ersten Steuerklinke 60 und einer zweiten Steuerklinke 70 zusammen, vgl. die Fig. 2 bis 16.

In der Keilnut 22 der Wickeltrommel 14 ist unterhalb der Wickelwelle 12 ein erster fester Anschlag 32 vorgesehen, gegen den das Ringsegment 30 beim Absenken des Behangs 28, also bei einer Vorwärtsdrehung der Wickelwelle 12 anläuft und den Reibschluss des Ringsegments 30 beseitigt. Bei Anlage des Ringsegments 30 an den ersten festen Anschlag 32 nehmen die auf dem Wendeorgan 26 aufliegenden Lamellen 29 ihre Schließstellung ein.

Vorgesehen ist ein zweiter fester Anschlag 34 in der Keilnut 22, gegen den das Ringsegment 30 beim Aufziehen des Behangs 28, also bei Drehung der Wickelwelle 12 in Aufwärtsrichtung, anläuft und den Reibschluss des Ringsegments 30 relativ zur Keilnut 22 beseitigt. Bei Anlage des Ringsegments 30 an dem zweiten festen Anschlag 34 nehmen die Lamellen 29 ihre Offenstellung ein, vgl. die Figuren 2 bis 16.

Die Fig. 2 bis 16 zeigen - in schematischer Abfolge - verschiedene Stellungen der Wickelwelle 12, der ersten Steuerscheibe 40, der zweiten Steuerscheibe 50, der ersten Klinke 60 und der zweiten Klinke 70 sowie des Steuerorgans 80 beim Abwickeln des Zugbandes 18, also bei einer Abwärtsbewegung des Behangs 28 bis in die untere Endlage, einer anschließenden Aufwärtsbewegung und einer erneuten Abwärtsbewegung bis in die untere Endlage des Behangs 28, der dann vollständig geschlossen ist.

Die Fig. 2a bis 16a stellen einen Schnitt längs der Linie B-B dar und geben die Stellung des Ringsegments 30 und der Klinken 60, 70 in der Keilnut 22 wieder. Die Fig. 2b bis 16b stellen einen Schnitt längs der Linie C-C dar und geben die Stellung der ersten Steuerscheibe 40 und das Zusammenspiel des Steuemockens 44 mit den Steueransätzen 61, 62, 72 der Klinken 60, 70 wieder.

Die Fig. 2c bis 16c stellen jeweils einen Schnitt längs der Linie D-D dar und geben die Stellung der zweiten Steuerscheibe 50 wieder und das Zusammenspiel der Steuerkerbe 54 mit den Steueransätzen 61, 62, 72 der Klinken 60 und 70. Die Steueransätze 61 und 62 der ersten Klinke 60 und der Steueransatz 72 erstrecken sich parallel zu der Welle 12 jeweils über beide Steuerscheiben 40, 50, wirken also mit beiden Steuerscheiben 40 und 50 zusammen und sind daher auch auf allen Fig. 2b bis 16b und 2c bis 16c sichtbar. Der Steueransatz 72 ragt jedoch im Bereich der ersten Steuerscheibe 40 radial weiter in das Zentrum der Steuerscheibe 40 hinein als im Bereich der zweiten Steuerscheibe 50.

Fig. 2 zeigt den Beginn einer Abwärtsbewegung des Behangs 28, wobei die Lamellen 29 in der Offenstellung sind. Während einer Abwärtsbewegung wird das Ringsegment 30 reibschlüssig in der Keilnut 22 mitgenommen und dreht daher zusammen mit der Welle 12 solange im Gegenuhrzeigersinn, bis das Ringsegment 30 gegen die erste Klinke 60 anläuft, die - von den Steuemocken 61, 62 und der Steuerscheibe 50 gesteuert -in die Keilnut 22 abgesenkt ist, Stellung E, und daher den Reibschluss zwischen Keilnut 22 und Ringsegment 30 löst. Bei der weiteren Abwärtsdrehung, vgl. Fig. 3, liegt dann das Ringsegment 30 gegen die erste Klinke 60 an, die Lamellen 29 nehmen die in Fig. 3 dargestellte Zwischenstellung zwischen der Offenstellung und der Schließstellung an. Bei weiterer Abwärtsdrehung - im Gegenuhrzeigersinn - wird der Behang - in der in Fig. 3 gezeigten Lamellenposition - weiter nach unten bewegt.

In Fig. 4 ist eine Position erreicht, in welche das Zugband 18 soweit von der Wickelwelle 12 abgewickelt ist, dass es die Axialnut 17 - vgl. Fig. 1 - freigibt. Dadurch tritt das Steuerorgan 80 radial aus der Axialnut 17 heraus und befindet sich dann in den der Welle 12 benachbarten Umfangsausnehmungen 42, 52 der ersten und zweiten Steuerscheibe 40, 50. Nach Durchlaufen eines vorgegebenen ersten Freilaufwinkels bei der weiteren Abwärtsdrehung, vgl. Fig. 5, läuft das Steuerorgan 80 - welches drehfest mit der Welle 12 verbunden ist - gegen eine Steuerflanke 43 der ersten Steuerscheibe 40 an und nimmt - bei weiterer Abwärtsdrehung - die erste Steuerscheibe 40 um einen vorgegebenen ersten Stellwinkel mit, bis der Steueransatz 72 in eine Steuerkerbe 44 der ersten Steuerscheibe 40, und damit die zweite Klinke 70 in die Keilnut 22 einfällt, Stellung E, um das Ringsegment 30 bei einer sich anschließenden Aufwärtsdrehung abzufangen, vgl. auch die Fig. 6 und 7.

Fig. 7 zeigt das Ringsegment 30 ausgekoppelt zwischen den beiden Klinken 60, 70; die Lamellen 29 befinden sich noch unverändert in ihrer Arbeitsstellung, die zwischen der Offenstellung und der Schließstellung liegt. Bei einer anschließenden Drehrichtungsumkehr, also bei einer sich nun anschließenden Aufwärtsdrehung - im Urzeigersinn der Wickelwelle 12 - durchläuft das Steuerorgan 80 erneut in der ersten Steuerscheibe 40 den vorgegebenen ersten Freilaufwinkel und nimmt anschließend die erste Steuerscheibe 40 über einen vorgegebenen Stellwinkel mit, bis schließlich die erste Klinke 60 und die zweite Klinke 70 durch die Steueransätze 62 und 72 und die Steuemocken 44 aus der Keilnut 22 - in die Stellung A - ausgehoben werden, vgl. Fig. 8a und Fig. 10. Wird nun die Aufwärtsdrehung fortgesetzt, vgl. Fig. 10, so läuft das Ringsegment 30 - wieder im Reibschluss mit der Keilnut 22 - unter der zweiten Klinke 70 hindurch, wodurch sich nun die Lamellen 29 des Behangs 28 weiter öffnen. Diese einsetzende Öffnungsbewegung soll dem Benutzer als Signal dienen, dass er nun die zweite Drehrichtungsumkehr vornehmen kann, also eine erneute Abwärtsbewegung - Wickelwelle 12 im Gegenuhrzeigersinn - starten kann.

Bei der nun einsetzenden erneuten Abwärtsbewegung, vgl. Fig. 11, bleiben beide Klinken 60, 70 aus der Keilnut 22 ausgehoben, bis das Ringsegment 30 daher unter der ersten Klinke 60 hindurchläuft und schließlich gegen einen ersten Anschlag 32 zur Anlage kommt. Da die Wendeorgane 26 fest mit dem Ringsegment 30 verbunden sind, legt die Stellung des Ringsegments 30 in der Keilnut 22 den Neigungswinkel der Lamellen 29 fest. Wenn also das Ringsegment 30 unter der ersten Klinke 60 hindurch gegen den ersten Anschlag 32 läuft, so wird dadurch die Neigungsstellung der Lamellen 29 soweit verändert, bis die Lamellen ihre vollständig geschlossene Position, also ihre Schließstellung einnehmen. Der Behang befindet sich dann in seine untere Endlage bei vollständig geschlossenen Lamellen, vgl. Fig. 12. Bei dieser letzten Abwärtsdrehung nimmt das Steuerorgan 80 beide Steuerscheiben 40, 50 mit, welche die beiden Klinken 60, 70 erneut in die Keilnut 22 - Stellung E - absenken, vgl. Fig. 12.

Will der Benutzer den Behang aus der vollständig geschlossenen unteren Endlage, Fig. 12, hochfahren oder hoch- ziehen, so entfernt sich das Ringsegment 30 von dem ersten Anschlag 32 und läuft unter der ersten Klinke 60 hindurch und drückt bei dieser Drehbewegung gegen eine Anlaufflanke 61, wodurch die erste Klinke 60 nach außen gedrückt wird und das Ringsegment 30 unter der ersten Klinke 60 hindurch gegen die zweite Klinke 70 laufen kann, welche von der ersten Steuerscheibe 40 und dem Steueransatz 72aus der Keilnut 22 ausgehoben wird in die Stellung A, vgl. Fig. 13 und 14.

Bei weiterer Aufwärtsdrehung, vgl. Fig. 14 und 15, dreht das Steuerorgan 80 die erste Steuerscheibe 40 weiter im Uhrzeigersinn, die zweite Klinke 70 bleibt aus der Keilnut 22 ausgehoben, das Ringsegment 30 kann dann unter der zweiten Klinke 70 hindurchlaufen, bei dieser Laufbewegung verstellt sich der Neigungswinkel der Lamellen 29, diese gehen dann in ihre Offenstellung über, vgl. auch Fig. 16.

Bei der in Fig. 15 erreichten Stellung legt sich das Zugband 18 wieder über die Axialnut 17 und drückt dadurch das Steuerorgan 80 in seine wellennahe Ruhestellung. Die Scheiben 40, 50 sind in ihrer Ausgangsposition zurückgesetzt und nehmen ihre Ruhestellung ein, das Steuerorgan 80 bleibt in der Ruhestellung, wenn sich allmählich das Zugband 18 auf das Steuerorgan 80 legt und dieses in der Ruhestellung hält. Dabei läuft das Ringsegment 30 - bei weiterer Aufwärtsbewegung - gegen den zweiten Anschlag 34 und wird dadurch aus der Keilnut wieder ausgehoben. Die Lamellen 29 behalten dann diese Grundstellung bei weiterer Aufwärtsbewegung bei, die erste Klinke 60 ist in ihre Eingriffstellung E zurückgekehrt, die zweite Klinke 70 ist aus der Keilnut ausgehoben, Stellung A.

## Patentansprüche

1. Wendevorrichtung für eine raffbare Lamellenjalousie mit einer von einer Wickel- und Wendewelle (12) drehfest durchsetzten Wickeltrommel (14),
einer Ringnut (16) am Umfang der Wickeltrommel (14), in der ein Zugband (18) auf- und abwickelbar ist,
einer Keilnut (22) am Umfang der Wickeltrommel (14), die ein im Querschnitt entsprechend keilförmiges Ringsegment (30), an dem ein Wendeorgan (26) zum Tragen und Wenden der Lamellen (29) hängt, reibschlüssig führt,
einen ersten festen Anschlag (32) in der Keilnut (22) gegen den das Ringsegment (30) beim Absenken des Jalousiebehanges anläuft und den Reibschluss des Ring-segments (30) in der Schließstellung der Lamellen (29) beseitigt,
einen zweiten festen Anschlag (34) in der Keilnut (22), gegen den das Ringsegment (30) beim Aufziehen des Jalousiebehanges anläuft und den Reibschluss des Ringsegments (30) in der Offenstellung der Lamellen (29) beseitigt,
eine erste in die Keilnut (22) absenkbare Klinke (60), die das Ringsegment (30) beim Absenken des Jalousiebehanges in einer Zwischenstellung zwischen Offenund Schließstellung der Lamellen (29) abfängt,
**gekennzeichnet durch** eine zweite in die Keilnut absenkbare Klinke (70), die das Ringsegment (30) beim Aufziehen des Jalousiebehanges in einer Zwischenstellung zwischen Offen- und Schließstellung der Lamellen (29) abfängt,
zwei auf der Welle (12) drehbar gelagerte Steuerscheiben (40, 50), die je nach ihrer Stellung die Klinken (60, 70) absenken oder anheben,
ein Steuerorgan (80), welches in einer **durch** die Keilnut (22) der Wickeltrommel (14) hindurchlaufenden Axialnut (17) angeordnet ist und in der Axialnut (17) eine Ruhestellung einnimmt, solange das Zugband (18) über die Axialnut (17) gewickelt ist, und das in einer unteren Behangposition radial aus der Axialnut (17) in eine Aktivstellung übergeht, wenn das Zugband (18) die Axialnut (17) freilegt, wobei das Steuerorgan (80) in der Aktivstellung bei einer weiteren Drehung der Welle (12) die erste und/oder die zweite Steuerscheibe (40, 50) über vorgegebene Stellwinkel mitnimmt und die beiden Klinken (60, 70) zur Steuerung des Ringsegments (30) betätigt.

2. Wendevorrichtung nach Anspruch 1,
**dadurch gekennzeichnet, dass** das Steuerorgan (80) bei freiliegender Axialnut (17) radial in Umfangsausnehmungen (42, 52) der ersten und der zweiten Steuerscheibe (40, 50) hineinläuft und nach einem vorgegebenen ersten Freilaufwinkel bei Abwärtsdrehung die erste Steuerscheibe (40) um einen vorgebenen ersten Stellwinkel mitnimmt, bis die zweite Klinke (70) in die Keilnut (22) einfällt und das Ringsegment (30) gegen eine Aufwärtsdrehung abfängt.

3. Wendevorrichtung nach Anspruch 2,
**dadurch gekennzeichnet, dass** das Steuerorgan (80) bei einer weiteren Abwärtsdrehung der Wickelwelle (12) die erste und zweite Kurvenscheibe (40, 50) mitnimmt, bei einer anschließenden Aufwärtsbewegung einen vorgegebenen zweiten Freilaufwinkel durchläuft und anschließend die erste Steuerscheibe (40) über einen vorgegebenen Stellwinkel zurücksetzt und dabei die erste und die zweite Klinke (60, 62) aus der Keilnut (22) aushebt.

4. Wendevorrichtung nach Anspruch 3,
**dadurch gekennzeichnet, dass** bei einer erneuten Abwärtsbewegung die erste Klinke (60) ausgeklinkt bleibt, bis das Ringsegment (30) unter der ersten Klinke (60) hindurch gegen den ersten festen Anschlag (32) läuft, und dass bei der weiteren Abwärtsdrehung, in der der Behang seine untere geschlossene Endlage erreicht, das Steuerorgan (80) die beiden Steuerscheiben (40, 50) soweit mitnimmt, bis die beiden Klinken (60, 70) wieder in die Keilnut (22) einfallen.

5. Wendevorrichtung nach einem vorstehenden Ansprüche,
**dadurch gekennzeichnet, dass** die erste Klinke (60) gegen den zweiten Anschlag (34) hin eine schräge Anlaufflanke (61) aufweist, gegen welche das Ringsegment (30) vom ersten Anschlag (32) kommend bei einer Aufwärtsbewegung anläuft, die erste Klinke (60) aus der Keilnut (22) nach außen drückt und unter der ersten Klinke (60) hindurchläuft.

6. Wendevorrichtung nach Anspruch 5,
**dadurch gekennzeichnet, dass** bei einer weiteren Aufwärtsbewegung das Steuerorgan (80) die erste Steuerscheibe (40) mitnimmt, welche die zweite Klinke (62) aus der Keilnut (22) aushebt.

7. Wendevorrichtung nach Anspruch 5 oder 6,
**dadurch gekennzeichnet, dass** bei der weiteren Aufwärtsbewegung das Ringsegment (30) gegen den zweiten festen Anschlag (32) läuft und das Steuerorgan (80) die beiden Steuerscheiben (40, 50) in ihre Startposition zurücksetzt, und dass das Zugband (18) bei weiterer Aufwärtsbewegung das Steuerorgan (80) in seine Ruhestellung in die Axialnut (15) der Welle (14) versenkt.

8. Wendevorrichtung nach einem der vorstehenden Ansprüche,
**dadurch gekennzeichnet, dass** das Steuerorgan (80) unter der Federvorspannung aus dem Boden der Ringnut (16) in die Aktivstellung heraustritt, sobald das Zugorgan (18) abgewickelt ist und das Steuerorgan (80) entlastet.

9. Wendevorrichtung nach einem der vorstehenden Ansprüche,
**dadurch gekennzeichnet, dass** die beiden Steuerscheiben (40, 50) der Wickeltrommel (14) benachbart auf einer fest mit der Welle (12) und/oder der Wickeltrommel (14) verbundenen Lagerhülse (15) drehbar gelagert sind, dass sich die Axialnut (17) in Achsrichtung der Welle (12) durch die Ringnut (16) der drehfesten Wickeltrommel (14) und die angrenzende drehfeste Lagerhülse (15) hindurch erstreckt, und dass sich das freie Ende des Steuerorgans (80) in der Axialnut (17) unter die Steuerscheiben (40, 50) hindurch erstreckt.

10. Wendevorrichtung nach einem der vorstehenden Ansprüche,
dadurch gekennzeichent, dass die Steuerscheiben (40, 50) an ihrem äußeren Umfang Steuerkerben oder -nocken (44, 54) aufweisen, welche die beiden Klinken (60, 70) in die Keilnut (22) absenken oder aus der Keilnut (22) herausheben.

## Claims

1. Tilting device for a gatherable slatted blind with a winding drum (14) transfixed by a winding and tilting shaft (12),
with an annular groove (16) on the circumference of the winding drum (14) in which a draw tape (18) can be wound and unwound,
with a tapered groove (22) on the circumference of the winding drum (14) which guides with frictional connection a ring segment (30) of matching tapered cross-section on which a tilting means (26) for supporting and tilting the slats (29) is hung,
[with] a first fixed stop (32) in the tapered groove (22) against which the ring segment (30) abuts during lowering of the blind, with release of the frictional connection of the ring segment (30) in the dosed position of the slats (29),
[with] a second fixed stop (34) in the tapered groove (22) against which the ring segment (30) abuts during raising of the blind, with release of the frictional connection of the ring segment (30) in the open position of the slats (29),
[and with] a first pawl (60) lowerable into the tapered groove (22) that traps the ring segment (30) in an intermediate position between the open and closed positions of the slats (29) during lowering of the blind,
**characterized by** a second pawl (70) lowerable into the tapered groove that traps the ring segment (30) in an intermediate position between the open and closed positions of the slats (29) during raising of the blind,
by two cam discs (40, 50) mounted rotatably on the shaft (12) which lower or raise the pawls (60, 70) depending on their position,
[and] by a control element (80) which is arranged in an axial slot (17) running through the tapered groove (22) in the winding drum (14) and assumes a rest position in the axial slot (17) so long as the draw tape (18) is wound over the axial slot (17); but in a lowered blind position, when the draw tape (18) uncovers the axial slot (17), the control element (80) moves radially out of the axial slot (17) into an active position in which upon further rotation of the shaft (12) it shifts the first and/or second cam discs (40, 50) through predetermined setting angles and actuates the two pawls (60, 70) controlling the ring segment (30).

2. Tilting device according to Claim 1,
**characterized in that** when the axial slot (17) is uncovered, the control element (80) slips radially into circumferential recesses (42, 52) in the first and second cam discs (40, 50) and, after a predetermined first overrun angle with downwards rotation, shifts the first cam disc (40) through a predetermined first setting angle until the second pawl (70) drops into the tapered groove (22) and locks the ring segment (30) against upwards rotation.

3. Tilting device according to Claim 2,
**characterized in that** upon further downwards rotation of the winding shaft (12), the control element (80) shifts the first and second cam discs (40, 50), [and] upon an ensuing upwards movement traverses a predetermined second overrun angle and then resets the first cam disc (40) by a a predetermined setting angle, thus lifting the first and second pawls (60, 62 [*sic*]) out of the tapered groove (22).

4. Tilting device according to Claim 3,
**characterized in that** upon a renewed downwards movement the first pawl (60) stays unlatched until the ring segment (30) running freely under the first pawl (60) abuts against the first fixed stop (32), and **in that** upon further downwards rotation during which the blind reaches its lower, dosed, end position, the control element (80) shifts both cam discs (40, 50) until both pawls (60, 70) drop back into the tapered groove (22).

5. Tilting device according to [any] one [of the] preceding claims,
**characterized in that** the first pawl (60) has a sloping lifting flank (61) towards the second stop (34), against which the ring segment (30), coming from the first stop (32) during an upwards movement, abuts, so that the first pawl (60) is pushed out of the tapered groove (22) and allows the ring segment (30) to pass under it.

6. Tilting device according to Claim 5,
**characterized in that** upon further upwards movement, the control element (80) shifts the first cam disc (40), which lifts the second pawl (62) out of the tapered groove (22).

7. Tilting device according to Claim 5 or Claim 6,
**characterized in that** upon the further upwards movement, the ring segment (30) abuts against the second fixed stop (32) and the control element (80) restores both cam discs (40, 50) to their initial position, and **in that** upon further upwards movement, the draw tape (18) plunges the control element (80) into its rest position in the axial slot (15 [*sic*]) of the shaft [*sic*] (14).

8. Tilting device according to any one of the preceding claims,
**characterized in that** the control element (80) emerges from the bottom of the annular groove (16) into the active position under spring preloading as soon as the draw element (18) is unwound and releases the control element (80).

9. Tilting device according to any one of the preceding claims,
**characterized in that** both cam discs (40, 50) are rotatably mounted adjacent to the winding drum (14) on a bearing sleeve (15) fixedly connected to the shaft (12) and/or winding drum (14), **in that** the axial slot (17) extends in the axial direction of the shaft (12) through the annular groove (16) in the co-rotating winding drum (14) and through the adjacent co-rotating bearing sleeve (15), and **in that** the free end of the control element (80) extends under the control cams (40. 50) within the axial slot (17).

10. Tilting device according to any one of the preceding claims,
**characterized in that** the cam discs (40, 50) have cam notches or bumps (44, 54) that lower the two pawls (60, 70) into the tapered groove (22) or lift them out of the tapered groove (22).

## Revendications

1. Dispositif de basculement pour un store vénitien qui peut se replier, comprenant un tambour bobineur (14) immobile en rotation, à travers lequel passe un arbre d'enroulement et de basculement (12),
une rainure annulaire (16) sur la périphérie du tambour bobineur (14), dans laquelle s'enroule et se déroule un cordon de tirage (18),
une rainure prismatique (22) sur la périphérie du tambour bobineur (14), dans laquelle est guidé par frottement un segment circulaire (30) à forme prismatique correspondante, contre lequel est suspendu un organe de basculement (26) destiné à supporter et à faire pivoter les lamelles (29),
une première butée (32) fixe dans la rainure prismatique (22), contre laquelle vient buter le segment circulaire (30) pendant l'abaissement du store et supprime le couplage par frottement du segment circulaire (30) dans la position de fermeture des lamelles (29),
une deuxième butée (34) fixe dans la rainure prismatique (22), contre laquelle vient buter le segment circulaire (30) pendant le relevage du store et supprime le couplage par frottement du segment circulaire (30) dans la position d'ouverture des lamelles (29),
un premier cliquet (60), qui peut être abaissé dans la rainure prismatique (22) et qui retient le segment circulaire (30) pendant l'abaissement du store dans une position intermédiaire entre la position d'ouverture et la position de fermeture des lamelles (29),
**caractérisé par** un deuxième cliquet (70), qui peut être abaissé dans la rainure prismatique (22) et qui retient le segment circulaire (30) pendant le relevage du store dans une position intermédiaire entre la position d'ouverture et la position de fermeture des lamelles (29),
deux disques à cames (40, 50), montés rotatifs sur l'arbre (12), lesquels en fonction de leur position abaissent ou relèvent les cliquets (60, 70),
un organe de commande (80), qui est agencé dans une rainure axiale (17) passant à travers la rainure prismatique (22) du tambour bobineur (14) et qui prend une position de repos dans la rainure axiale (17) tant que le cordon de tirage (19) est enroulé au-dessus de la rainure axiale (17), et lequel organe de commande, dans une position inférieure du store, sort radialement de la rainure axiale (17) pour prendre une position active lorsque le cordon de tirage (18) dégage la rainure axiale (17), l'organe de commande (80) en position active entraînant, sous l'effet de la poursuite de la rotation de l'arbre (12), le premier et/ou le deuxième disque à cames (40, 50) selon des angles de réglage prédéfinis et actionnant les deux cliquets (60, 70) pour commander le segment circulaire (30).

2. Dispositif de basculement selon la revendication 1, **caractérisé en ce que**, lorsque la rainure axiale (17) est dégagée, l'organe de commande (80) pénètre radialement dans des évidements périphériques (42, 52) du premier et du deuxième disque à cames (40, 50) et après un premier angle de course libre prédéfini, pendant le mouvement de rotation d'abaissement, entraîne le premier disque à cames (40) selon un premier angle de réglage prédéfini jusqu'à ce que le deuxième cliquet (70) tombe dans la rainure prismatique (22) et retienne le segment circulaire (30) pour empêcher un mouvement de rotation de relevage.

3. Dispositif de basculement selon la revendication 2, **caractérisé en ce que** l'organe de commande (80), pendant la poursuite d'un mouvement de rotation d'abaissement de l'arbre d'enroulement (12), entraîne le premier et le deuxième disque à cames (40, 50), passe par un deuxième angle de course libre prédéfini pendant un mouvement de relevage consécutif et, ensuite, remet en position initiale le premier disque à cames (40) selon un angle de réglage prédéfini et, dans ce cas, soulève le premier et le deuxième cliquet (60, 62) hors de la rainure prismatique (22).

4. Dispositif de basculement selon la revendication 3, **caractérisé en ce que**, pendant un nouveau mouvement d'abaissement, le premier cliquet (60) reste non enclenché jusqu'à ce que le segment circulaire (30) vienne heurter contre la première butée (32) fixe en passant en dessous du premier cliquet (60), et **en ce que**, pendant la poursuite du mouvement d'abaissement, pendant lequel le store atteint sa position finale inférieure fermée, l'organe de commande (80) entraîne les deux disques à cames (40, 50) jusqu'à ce que les deux cliquets (60, 70) tombent à nouveau dans la rainure prismatique (22).

5. Dispositif de basculement selon l'une quelconque des revendications précédentes, **caractérisé en ce que** le premier cliquet (60) comporte un flanc d'arrêt (61), qui est orienté en oblique vers la deuxième butée (34) et contre lequel entre en contact le segment circulaire (30) en partant de la première butée (32) pendant un mouvement de relevage, pousse le premier cliquet (60) hors de la rainure prismatique (22) vers l'extérieur et passe en dessous du premier cliquet (60).

6. Dispositif de basculement selon la revendication 5, **caractérisé en ce que**, pendant la poursuite du mouvement de relevage, l'organe de commande (80) entraine le premier disque à cames (40), qui soulève le deuxième cliquet (62) hors de la rainure prismatique (22).

7. Dispositif de basculement selon la revendication 5 ou 6, **caractérisé en ce que**, pendant la poursuite du mouvement de relevage, le segment circulaire (30) vient heurter contre la deuxième butée (34) fixe et l'organe de commande (80) repousse les deux disques à cames (40, 50) dans leur position de départ, et **en ce que** le cordon de tirage (18), pendant la poursuite du mouvement de relevage, abaisse l'organe de commande (80) dans sa position de repos dans la rainure axiale (17) de l'arbre (14).

8. Dispositif de basculement selon l'une quelconque des revendications précédentes, **caractérisé en ce que** l'organe de commande (80), sous l'effet de la précontrainte d'un ressort, quitte le fond de la rainure annulaire (16) pour entrer dans la position active dès que le cordon de tirage (18) est déroulé et n'exerce plus de pression sur l'organe de commande (80).

9. Dispositif de basculement selon l'une quelconque des revendications précédentes, **caractérisé en ce que** les deux disques à cames (40, 50) du tambour bobineur (14) sont montés rotatifs à proximité l'un de l'autre sur un manchon d'appui (15) assemblé fermement avec l'arbre (12) et/ou le tambour bobineur (14), de telle sorte que la rainure axiale (17) s'étend dans la direction axiale de l'arbre (12) à travers la rainure annulaire (16) du tambour bobineur (14) immobile en rotation et du manchon d'appui (15) adjacent immobile en rotation, et **en ce que** l'extrémité libre de l'organe de commande (80) dans la rainure axiale (17) s'étend en passant en dessous des disques à cames (40, 50).

10. Dispositif de basculement selon l'une quelconque des revendications précédentes, **caractérisé en ce que** les disques à cames (40, 50) sur leur pourtour extérieur comportent des encoches ou ergots de commande (44, 54), qui abaissent les deux cliquets (60, 70) dans la rainure prismatique (22) ou les relèvent hors de la rainure prismatique (22).
